# EUROPÄISCHE PATENTSCHRIFT

(11) **EP 0 678 630 B1**
(45) Veröffentlichungstag und Bekanntmachung des Hinweises auf die Patenterteilung: **27.05.1998**
(21) Anmeldenummer: 95810253.5
(22) Anmeldetag: 13.04.1995
(51) Int. Cl.: E03C 1/04, E03C 1/042, E03C 1/02

(54) **Einpunktarmatur**
Single point armature
Armature à un seul point

(30) Priorität: 18.04.1994 CH 1158/94
(43) Veröffentlichungstag der Anmeldung: 25.10.1995
(73) Patentinhaber: Armaturenfabrik Wallisellen AG, CH-8304 Wallisellen (CH)
(72) Erfinder: Egli, Werner, CH-8194 Hüntwangen (CH)
(74) Vertreter: Münch, Otto

(56) Entgegenhaltungen:
- EP-A- 0 293 655
- EP-A- 0 300 360
- DE-A- 4 113 879
- DE-A- 4 138 938
- FR-A- 2 015 681

## Beschreibung

Aus der EP-A-300 360 ist eine Einpunktarmatur gemäss Oberbegriff des Anspruchs 1 bekannt. In einer Gebäudewand ist ein Armaturenanschlussorgan montiert, auf welchem das Armaturengehäuse mittels zweier Schrauben in Drehrichtung kraftschlüssig festgeschraubt ist. Der Kopf der Schrauben umgreift dabei einen Flansch des Gehäuses. Auf das Gehäuse ist eine Abdeckrosette aufgeschoben. Die Armatur hat ein Mischventil mit einem Stellgriff, um das Verhältnis von Kalt- und Warmwasser und die Durchflussmenge einzustellen.

Aus der DE-A-4 113 879 ist eine weitere Armatur bekannt. Bei dieser hat ein Innenkörper eine schwenkbare Ummantelung, welche unten auf einem Schwenklager gelagert ist. Die Ummantelung ist nur nach oben demontierbar. In den Innenkörper ist unten ein Rohr mit Aussengewinde eingeschraubt. Er ist mittels einer auf das Rohr aufgeschraubten Stellmutter mit Unterlagsscheibe auf einer Platte montiert.

Die FR-A-2 015 681 beschreibt eine Zweipunktarmatur, deren Gehäuse auf die beiden aus der Wand ragenden Rohrstutzen für Kalt- und Warmwasser aufgeschoben und mittels Schrauben daran befestigt ist.

Aus der EP-A-293 655 ist eine weitere Einpunktarmatur bekannt mit einer im Waschtisch montierten Stufenhülse. Das Armaturengehäuse ist mit einem Bajonettverschluss auf der Stufenhülse befestigt.

Die Aufgabe der vorliegenden Erfindung besteht darin, eine Einpunktarmatur zu schaffen, welche kostengünstig herzustellen ist und welche auf dem Bau schnell und problemlos montiert und komplettiert werden kann. Ausserdem sollen bei der Einpunktarmatur im Wartungsfall die sichtbaren Teile schnell und kostengünstig ausgewechselt werden können. Diese Aufgabe wird durch die Merkmalskombination des Anspruchs 1 gelöst.

Bevorzugte Ausführungsbeispiele werden in den abhängigen Ansprüchen gegeben.

Ein Ausführungsbeispiel der Erfindung ist in den Zeichnungen dargestellt und im Nachfolgenden näher erläutert.

Es zeigen:
- Fig. 1:: Schnitt durch die Einpunktarmatur mit den Kupplungspartien zu den Schwenkausläufen und zum Anschluss an das Armaturen-Anschlussorgan.
- Fig. 2:: Kupplungspartie zu den Schwenkausläufen, wobei Fig. 2a im Seitenriss und Fig. 2b als Ansicht von hinten gezeichnet ist.

In Figur 1 enthält die Einpunktarmatur, unter anderem das Bedienungsorgan 1, die Ummantelung 2, den vorzugsweise einstückig ausgebildeten Innenkörper 3, die Ueberwurfmutter 4 und ein in einer ringförmigen Nut 5a des Innenkörpers 3 sitzenden Sprengring 5, der durch den Sicherungsring 6 gesichert ist. Die Ueberwurfmutter sitzt mit einem ungefähr ihrer Länge entsprechenden Achsialspiel z auf einer Schulter des Innenkörpers 3 und verbindet die Einpunktarmatur über den Sprengring 5 und den Sicherungsring 6 und über Abdichtungen 25 in Drehrichtung kraftschlüssig sowie dicht mit dem Armaturenanschlussorgan 7. Durch diese Anordnung sind die Befestigungsmittel 4, 5, 6 schnell und leicht in Montagerichtung der Armatur gegen das Armaturenanschlussorgan 7 demontierbar.

Das Armaturenanschlussorgan 7 besteht aus einem Gehäuse 26 und einem im Gehäuse 26 drehbar eingesetzten Einsatz 27 mit zwei Kanälen 28 für Kalt- und Warmwasser, welche mit entsprechenden Kanälen 29 des Innenkörpers 3 fluchten. Zur Drehsicherung greifen zwei am Einsatz 27 angeformte Zapfen 30 in entsprechende Bohrungen 31 des Innenkörpers 3 ein. Dadurch wird erreicht, dass das Gehäuse 26 in beliebiger Drehstellung in der Wand montiert werden kann. Ausserdem können durch Drehen des Einsatzes 27 Kalt- und Warmwasser-Anschluss vertauscht werden. Die kraftschlüssige Verbindung von Innenkörper 3 und Anschlussorgan 7 erleichtert daher die Installation der Zuleitungen.

Die Rosette 8 trägt in ihrer Innenseite Mittel zur sprizwasserdichten Abdichtung gegen die Wand 23 einerseits und gegen die Ummantelung 2 der Einpunktarmatur andererseits, sowie eine Schraube 10. Diese Schraube 10 spreizt beim Eindrehen die Abdichtung 9a reibschlüssig gegen die Ummantelung 2 und dient somit als Fixierelement für die Rosette auf der Einpunktarmatur, um die Anpressungen der Dichtmittel unter der Rosette jahrelang zu erhalten.

Die Art der Befestigung der Ueberwurfmutter 4 mittels Sprengring 5 und Sicherungsring 6 erlaubt einerseits eine im Durchmesser kleinere Bauweise des Armaturenkörpers 2 und 3 als diejenige der Ueberwurfmutter und andererseits die bereits erwähnte schnelle und leichte Montage der Ueberwurfmutter 4, nachdem die, als einstückige Baugruppe konzipierte Rosette bei loser Schraube 10 auf die Ummantelung 2 aufgeschoben worden ist. Um eine leichte Montage der Ueberwurfmutter 4 mit dem in oder auf der Wand befestigten Armaturenanschlussorgan 7 zu gewährleisten, ist es günstig, dass die Rosette möglichst weit auf der Ummantelung 2 in Richtung des Bedienungsorgans 1 geschoben werden kann. Hierdurch wird der nötige Platz für den passenden Montageschlüssel zwecks Werkzeug-Angriff in Längsnuten 32 der Ueberwurfmutter 4 in Innern der Wand geschaffen.

Wird dieser Montagevorgang vor der Montage der Kupplungspartie für den Auslauf 14 ausgeführt, so kann die Rosette 8 beim Anschlussvorgang an das Armaturenanschlussorgan 7 bei passend ausgebildeter Geometrie der Einpunktarmatur ungefähr bis zum Bedienungsorgan 1 hin auf den Armaturenkopf vorgeschoben werden, was sich als besonders vorteilhaft zeigt.

Der Innenkörper 3 enthält die Zuleitungen 29 für Warm- und Kaltwasser vom Armaturenanschlussorgan 7 zum die Absperr- und Mischeinrichtung enthaltenden Mischorgan 11, welches mittels einem Nocken 12 mit dem Innenkörper 3 drehfest verbunden ist, sowie den Mischwasserabgang 13, der zur Kupplungspartie Fig. 2 und sodann zum Auslauf 14 führt. Weiter trägt er die Ummantelung 2, welche über eine O-Ringbremse 15 von beiden Seiten her auf den Innenkörper 3 aufschiebbar ist. Die beidseitige Aufschiebbarkeit der Ummantelung hat den besonderen Vorteil, dass bei der Werksmontage der Innenkörper bereits mit vormontiertem Armaturenkopf (Bedienungsorgan 1 und Mischorgan 11), und mit der Kopfummantelung 17a und 17b, jedoch ohne Anschlussteile (Ueberwurfmutter 4, Sprengring 5 und Sicherungsring 6), ohne Ummantelung 2, ohne Rosette und ohne Kupplungspartie gemäss Fig 2 auf Funktion und Dichtheit geprüft werden kann. Hierdurch sind allfällige Undichtheiten am Innenkörper sofort sichtbar.

Andererseits kann im druckbeaufschlagten, geschlossenen Betriebszustand der Armatur unter Demontage des Bedienungsorgans 1, der Kopfummantelung 17a und 17b, sowie der Kupplungspartie gemäss Fig. 2 sowohl die Ummantelung 2 wie auch die einstückig ausgebildete Rosette 8 problemlos nach vorne demontiert werden, um Wartungen durchzuführen. Hierbei braucht das Wasser nicht abgestellt und/oder die Einpunktarmatur vom Anschlussorgan 7 demontiert zu werden.

Die Ummantelung 2 ist auf dem Innenkörper mittels der Schraube 16 dreh- und rutschfest gehalten.Dies wiederum ist für die dauerhafte Anpressung der Dichtmittel 9 unter der Rosette 8 und zur Erhaltung der Drehbarkeit des Armaturenkopfes 1,17,17a, bei Bedienung der Armatur unbedingt erforderlich. Der Schraubenkopf der Schraube 16 stellt diese Halterung infolge der Höhe H seines Schraubenkopfs bereits im nur teilweise eingedrehten Zustande her, was die Vorteile der nachfolgenden Erläuterungen bewirkt:

In Fig. 2 ist die Kupplungspartie zum Auslauf 14, 14a, 14b nochmals gezeichnet. Die Schraube 16 dient zusätzlich zur Halterung und Verdrehsicherung des Drehlagerelements 18. Die leichte Auswechselbarkeit und Kombinierbarkeit von Ausläufen verschiedener Längen und Ausführungen 14, 14a mit dem stets gleichen Einpunktarmaturenkörper sind bekannt. Die Kupplung und Lagerung der Schwenkausläufe erfolgt in der Regel meist an einem Zapfen ähnlich dem Drehlagerelement 18 mittels Fixierschrauben 20. Die Drehlagerelemente sind jedoch meistens im Armaturenkörper verdrehfest eingeschraubt oder eingelötet. Bei der erfindungsgemässen Ausbildung der Einpunktarmatur erfolgt diese Kupplung jedoch über das leicht demontierbare Drehlagerelement 18.
Dieses Drehlagerelement 18 enthält einerseits eine Nut 19, die zur Schwenkwinkelbegrenzung des Auslaufes 14 dient, und ragt als Zapfen in diesen Auslauf 14 hinein. Der Schwenkauslauf 14 selbst ist mittels einer Fixierschraube 20 auf diesem Zapfen befestigt und bildet so zusammen mit dem Drehlagerelement 18 eine vormontierte, prüfbare Baueinheit, welche mit O-Ringen in geeigneter Weise in sich und gegen den Innenkörper 3 abgedichtet ist.

Um eine vorteilhafte Schnellmontage zu gewährleisten, trägt das Drehlagerelement 18 andererseits einen Bund 21, der als Tiefenanschlag dient, und welcher bajonettverschlussartige Vertiefungen 22 aufweist.

Hierdurch ist die vorstehende, vormontierte Auslauf-Baueinheit der Einpunktarmatur, bestehend aus Drehlagerelement 18 und Schwenkauslauf 14, bei noch nicht ganz eingedrehter Schraube 16 schnell und leicht durch geeignete Drehbewegung, den bajonettverschlussartigen Vertiefungen folgend, in den Innenkörper 3 einführbar. Sie wird sodann durch Eindrehen der Schraube 16 auf Tiefenanschlag gegen Herausfallen und gegen Verdrehen im Innenkörper 3 gesichert. Hierdurch ist die Doppelfunktion der Schraube 16 (Fixierung der Ummantelung 2 einerseits und verdrehsichere Halterung des Drehlagerelements 18 andererseits) erreicht.

Zwischen der Ummantelung 2 und dem Innenkörper 3 entsteht bei der gezeichneten Ausführungsform ein relativ grosser Luftraum 24. Dies bewirkt den Vorteil einer Leichtbauweise der Einpunktarmatur und der Temperaturisolierung gegen die Ummantelung 3. Auch wenn der Innenkörper infolge Heisswasserzapfung sich erwärmt, ist Verbrennungsgefahr beim Berühren der Einpunktarmatur an der Ummantelung 3 ausgeschlossen.

## Patentansprüche

1. Einpunktarmatur zur Montage auf einem in oder auf der Gebäudewand angeordneten Armaturenanschlussorgan (7), mit einer Abdeckrosette (8), mit mindestens einem Mischorgan (11), welches durch mindestens ein Bedienungsorgan (1) betätigbar ist, und mit einem Befestigungsmittel zur kraftschlüssigen Verbindung mit dem Anschlussorgan (7) in Drehrichtung, dadurch gekennzeichnet, dass ein Innenkörper (3), welcher Kanäle (29) für Kalt- und Warmwasser aufweist, eine Ummantelung (2) aufweist, dass die Befestigungsmittel in Montagerichtung der Einpunktarmatur gegen das Armaturenanschlussorgan hin demontierbar sind, und dass die Ummantelung (2) auf dem Innenkörper (3) in beiden Achsrichtungen montierbar und demontierbar ist.

2. Einpunktarmatur nach Anspruch 1, dadurch gekennzeichnet, dass die Befestigungsmittel als Überwurfmutter (4) mit achsialem Spiel (z) und Sprengring (5) mit Sicherungsring (6) ausgebildet sind.

3. Einpunktarmatur nach Anspruch 2, dadurch gekennzeichnet, dass die Befestigungsmittel einen Durchmesser aufweisen, welcher grösser als die Armaturenummantelung ist.

4. Einpunktarmatur gemäss einem der Ansprüche 1 bis 3, dadurch gekennzeichnet, dass die Ummantelung (2) auf dem vorzugsweise einstückig ausgebildeten Innenkörper (1) mittels einem von aussen bedienbaren Befestigungselement (16) fixiert ist.

5. Einpunktarmatur nach einem der Ansprüche 1 bis 4, dadurch gekennzeichnet, dass sie mindestens abflusseitig mit einer Schnellkupplung ausgerüstet ist.

6. Einpunktarmatur nach Anspruch 4, dadurch gekennzeichnet, dass das Befestigungselement (16) gleichzeitig Halterung und Fixierung für ein Drehlagerelement (18) eines Auslaufs (14) ist.

7. Einpunktarmatur nach Anspruch 6, dadurch gekennzeichnet, dass das Drehlagerelement (18) mit dem Auslauf (14) eine vormontierte Baueinheit bildet.

8. Einpunktarmatur nach einem der Ansprüche 1 bis 7, dadurch gekennzeichnet, dass zwischen der Ummantelung (2) und dem Innenkörper (3) ein Luftraum (24) vorhanden ist.

## Claims

1. A single-point armature adapted to be mounted on an armature connection unit (7) in or on a building wall and trimmed by a surrounding anchor plate (8), and carrying at least one mixing valve (11) manipulable by at least one operating element (1) and at least one attachment means to create a non-positive connection with the connection unit (7) in the direction of the rotation, characterized in that an inner body (3) of the armature, which has channels (29) for cold and hot water, is disposed within an enclosing casing (2), in that the attachment means are removable in the direction of the mounting of the single-point armature and in that the enclosing casing (2) is mountable on and removable from the inner body (3) in both axial directions.

2. A single-point armature in accordance with claim 1, wherein the attachment means for connection with the armature connection unit include a pivot nut (4) having an axial play (z) and a retaining ring (5) cooperable with a securing ring (6).

3. A single-point armature in accordance with claim 2, wherein the attachment means have a larger diameter than the armature casing.

4. A single-point armature in accordance with one of claims 1 to 3, wherein the enclosing casing (2) is secured on the inner body (1), which is preferably designed as one piece, by an attachment element (16) operated from the outside.

5. A single-point armature in accordance with one of claims 1 to 4, wherein the armature is equipped with a quick coupling (16) on the discharge nozzle side.

6. A single-point armature in accordance with claim 4, wherein the attachment element (16) simultaneously holds and secures a pivot bearing element (18) of a discharge nozzle (14).

7. A single-point armature in accordance with claim 6, wherein the pivot bearing element (18) forms a subassembly with the discharge nozzle (14).

8. A single-point armature in accordance with one of claims 1 to 7, wherein an airspace (24) exists between the casing (2) and the inner body (3).

## Revendications

1. Armature à un seul point prévue pour le montage sur un organe de rattachement d'armature (7) dans ou sur un mur avec une rosace de recouvrement (8), avec au moins un organe à mélanger (11), lequel est actionné par un organe de commande (1), et avec un moyen de fixation pour un engagement par adhérence avec le rattachement d'armature (7) dans le sens de la rotation, caractérisée en ce qu'elle comprend un corps intérieur (3) qui comprend et de canaux (29) pour de l'eau froide et de l'eau chaude et un enrobage (2), en ce que les moyens de fixation sont démontables dans le sens de montage de l'armature à un point contre le rattachement d'armature et en ce que l'enrobage (2) est montable et démontable sur le corps intérieur (3) dans les deux sens de l'axe.

2. Armature à un seul point selon la revendication 1, caractérisée en ce que les moyens de fixation comprennent un écrou d'accouplement (4) avec un jeu axial (z) et un jonc (5) avec un circlip (6).

3. Armature à un seul point selon la revendication 2, caractérisée en ce que les moyens de fixation possèdent un diamètre qui est plus large que l'enrobage de l'armature.

4. Armature à un seul point selon une des revendications 1 à 3, caractérisée en ce que l'enrobage de l'armature (2) est fixé sur le corps intérieur (1), qui consiste de préférence en une pièce, au moyen d'un élément de fixation (16) actionnable de l'extérieur.

5. Armature à un seul point selon une des revendications 1 à 4, caractérisée en ce qu'elle comprend, au moins en aval, un accouplement rapide.

6. Armature à un seul point selon la revendication 4, caractérisée en ce le moyen de fixation (16) est en même temps une fixation pour un coussinet de pivotement (18) d'une sortie (14).

7. Armature à un seul point selon la revendication 6, caractérisée en ce le coussinet de pivotement (18) et la sortie (14) composent une unité préassemblée.

8. Armature à un seul point selon une des revendications 1 à 7, caractérisée en ce qu'il subsiste entre l'enrobage (2) et le corps intérieur (3) un espace d'air (24).
